# FASCICULE DE BREVET EUROPEEN

(11) **EP 1 191 564 B1**
(45) Date de publication et mention de la délivrance du brevet: **11.08.2004**
(21) Numéro de dépôt: 01402352.7
(22) Date de dépôt: 12.09.2001
(51) Int. Cl.: H01H 33/02

(54) **Disjoncteur à isolation au gaz avec un transformateur de courant électronique intégré**
Gasisolierter Leistungsschalter mit integriertem elektronischem Stromwandler
Gas insulated circuit breaker with integrated electronic current transformer

(30) Priorité: 20.09.2000 FR 0011966
(43) Date de publication de la demande: 27.03.2002
(73) Titulaire: Areva T&D SA, 92309 Levallois-Perret Cedex (FR)
(72) Inventeur: Luscan, Bruno, 69003 Lyon (FR); Libaud, Alain, Nety, 69460 St Etienne Des Oullieres (FR); Grejon, Olivier, 69580 Sathonay Camp (FR)
(74) Mandataire: Poulin, Gérard

(56) Documents cités:
- EP-A- 0 446 837
- DE-A- 19 608 285
- FR-A- 2 525 807
- GB-A- 782 264
- US-A- 3 114 815
- US-A- 4 742 197

## Description

L'invention porte sur un disjoncteur haute tension monophasé comprenant au moins une chambre de coupure formée par un tube isolant qui s'étend selon une direction axiale et est rempli d'un gaz d'isolation, comportant pour au moins une chambre de coupure un transformateur de courant qui comprend un primaire et un secondaire, le secondaire étant disposé dans l'air autour du primaire à une extrémité du tube. Le primaire est au potentiel électrique haute tension de la phase, et le secondaire est soumis à un potentiel haute tension quasiment égal à celui du primaire.

On connaît du document de brevet US 4 742 197 un disjoncteur haute tension de ce genre avec au moins un transformateur de courant de type dit électronique incorporé, dans lequel le primaire est constitué d'un conducteur tubulaire dans l'air formant un pôle haute tension du disjoncteur à une extrémité du tube isolant de la chambre de coupure. Le secondaire est disposé dans l'air autour du primaire, et est soumis à un potentiel haute tension quasiment égal à celui du primaire. Le signal électrique du secondaire est converti en un signal optique qui est véhiculé par exemple à l'aide d'une fibre optique jusqu'à un système de traitement du signal dans un appareillage au potentiel de la terre. Un tel dispositif présente des avantages par rapport à un disjoncteur haute tension équipé d'un transformateur de courant conventionnel, puisqu'il n'est plus nécessaire d'amener les fils du bobinage du secondaire à des appareils de mesure reliés à la terre, ce qui permet notamment de diminuer l'encombrement au sol du disjoncteur haute tension.

Un tel disjoncteur haute tension présente aussi des avantages par rapport à un disjoncteur à isolation au gaz avec un transformateur de courant de type électronique incorporé tel que connu du document de brevet DE 19 608 285. Dans le dispositif de ce document, le secondaire du transformateur est disposé dans le gaz d'isolation de la chambre de coupure à une extrémité du tube isolant formant cette chambre. La maintenance du transformateur peut s'avérer coûteuse avec une telle disposition du transformateur, de par la difficulté d'accéder au secondaire et la nécessité dans pareil cas de vidanger le gaz d'isolation du disjoncteur.

Les dispositifs décrits dans le document de brevet US 4 742 197 permettent donc de réduire les coûts de maintenance du ou des transformateurs de courant. Ils permettent aussi de satisfaire à plusieurs configurations du disjoncteur (disjoncteur colonne ou en T). Toutefois, les dimensions radiales d'un transformateur de courant ainsi que du capot qui renferme ce transformateur avec son électronique associée doivent être augmentées si le secondaire du transformateur est destiné à être placé autour du tube isolant de la chambre de coupure à une extrémité traversée par une bielle de manoeuvre de cette chambre, par comparaison avec une autre disposition où le secondaire est placé autour d'un conducteur primaire disposé dans l'air et fixé à un pôle de la chambre de coupure. Il n'est donc pas possible d'utiliser un même module de transformateur de courant indépendamment de la disposition du module dans le disjoncteur.

Par ailleurs, du fait que le montage d'un transformateur autour du tube isolant de la chambre de coupure nécessite une augmentation de la distance radiale entre le conducteur primaire et le secondaire, le signal du secondaire est généralement affaibli en conséquence. La mesure du courant primaire est alors moins précise par rapport à l'autre disposition plus compacte du transformateur. En outre, cette augmentation de l'encombrement radial du transformateur de courant peut s'avérer pénalisante par exemple en terme d'encombrement d'un ensemble disjoncteur polyphasé regroupant plusieurs disjoncteurs monophasés disposés côte à côte, du fait de l'espace radial nécessaire autour de chaque transformateur pour l'accès à la maintenance.

Un but de l'invention est de remédier aux inconvénients de l'état de la technique, et plus particulièrement de proposer un disjoncteur haute tension monophasé à isolation au gaz qui comporte au moins un transformateur de courant de type électronique incorporé et agencé de façon modulaire pour permettre plusieurs configurations de montage du transformateur indépendamment de la configuration du disjoncteur (disjoncteur colonne ou en T), tout en permettant de réduire l'encombrement du transformateur de courant et en ayant la possibilité d'utiliser un même module indépendamment de la disposition du module dans le disjoncteur.

A cet effet, l'invention a pour objet un disjoncteur du genre défini en préambule, caractérisé en ce que le primaire est constitué d'un support annulaire métallique fixé à une bride annulaire métallique, ladite bride annulaire étant disposée à une extrémité dudit tube isolant et électriquement reliée à un contact du disjoncteur, et en ce que l'espace annulaire intérieur dudit support est en communication avec le volume dudit tube pour être rempli du même gaz d'isolation en réalisant une étanchéité entre ce gaz et l'atmosphère extérieure.

En plus de sa fonction de conduction électrique, le primaire du transformateur assure également une fonction de support mécanique lorsqu'il est disposé à l'interface de la chambre de coupure du disjoncteur et d'une colonne support, ou encore à l'interface de la chambre de coupure du disjoncteur et d'un carter de résistance de fermeture, ou encore à l'interface de la chambre de coupure du disjoncteur et d'un carter de raccordement à une colonne support dans une configuration en T de disjoncteurs.

L'espace annulaire intérieur d'un support annulaire constituant le primaire permet alors la traversée de la tige de manoeuvre d'une chambre de coupure, ou encore la traversée d'un conducteur apte à relier électriquement une résistance de fermeture à un contact de la chambre de coupure.

Dans un mode de réalisation avantageux d'un disjoncteur selon l'invention, le support annulaire constituant le primaire comprend une partie annulaire qui comporte une collerette extérieure, cette collerette étant fixée de façon coaxiale à la bride métallique électriquement reliée à un contact du disjoncteur.

Dans un mode complémentaire de réalisation, le support annulaire comprend une autre partie annulaire qui s'emboîte coaxialement et de façon étanche dans la première partie annulaire. Il existe toutefois des configurations de disjoncteurs selon l'invention pour lesquelles la réalisation d'un support en deux parties annulaires n'est pas nécessaire, par exemple dans le cas où le diamètre de la colonne support du disjoncteur est petit devant le diamètre de la chambre de coupure. Le support annulaire constituant le primaire peut alors être formé d'une seule partie annulaire à section radiale en forme de L autour de laquelle le secondaire vient s'emmancher avant le montage de la chambre de coupure sur la colonne support.

Dans une configuration de disjoncteur colonne ou de disjoncteurs en T, les signaux de mesure récupérés par le circuit opto-électronique peuvent être conduit au sol par fibres optiques qui peuvent être avantageusement guidées le long et à l'extérieur de la colonne support sans utilisation de traversées étanches. En particulier, si la colonne support est constituée d'un tube en matériau composite du type fibres de verre noyées dans la résine et d'un revêtement en élastomère, les fibres optiques peuvent être guidées le long du tube composite sous le revêtement élastomère. Ces fibres optiques sont ainsi protégées au départ usine du disjoncteur monté sur la colonne support. En exploitation du disjoncteur, les fibres optiques peuvent également être guidées vers le sol à l'intérieur d'un isolateur colonne supplémentaire disposé parallèlement à la colonne support de la chambre de coupure du disjoncteur comme montré dans le brevet US 4 742 197.

D'autres caractéristiques et avantages d'un disjoncteur selon l'invention apparaîtront encore à la lecture de la description en rapport avec les figures qui suivent concernant différents exemples de réalisation.
La figure 1 montre schématiquement en coupe axiale une première construction d'un disjoncteur selon l'invention.
La figure 2 montre schématiquement en coupe axiale une seconde construction d'un disjoncteur selon l'invention.
La figure 3 montre schématiquement en coupe axiale une troisième construction d'un disjoncteur selon l'invention.
La figure 4 montre schématiquement la construction du disjoncteur de la figure 2 avec une isolateur colonne pour le guidage des fibres optiques vers le sol.
La figure 5 montre schématiquement une vue en plan d'une quatrième construction d'un disjoncteur selon l'invention.

Dans un disjoncteur selon l'invention, le transformateur de courant incorporé comprend un circuit primaire formé par un conducteur métallique annulaire 12 qui sert en même temps de support mécanique lorsqu'il se trouve à l'interface entre la chambre de coupure 1 et une colonne support telle que 9, ou un carter de résistance de fermeture ou un carter de raccordement comme exposé ci-dessus.

Ce conducteur métallique annulaire 12 est de préférence constitué en deux parties 12A et 12B annulaires qui s'emboîtent ou s'emmanchent coaxialement et de façon l'une dans l'autre pour permettre une mise en place simple du circuit secondaire du transformateur. Plus particulièrement, la partie 12A est formée par un premier tube muni d'une collerette annulaire extérieure d'extrémité 13A s'étendant radialement et ayant un diamètre extérieur à peu près identique à celui de la collerette 11. La partie 12B est formée par un second tube ayant un diamètre intérieur légèrement plus grand que le diamètre extérieur du premier tube pour s'emmancher sur le premier tube de la partie 12A. Le tube de la partie 12B est également muni d'une collerette annulaire extérieure d'extrémité 13B s'étendant radialement et ayant un diamètre extérieur à peu près identique à celui de la collerette 8. Par ailleurs comme cela apparaît sur la figure 1, le tube de la partie 12B comporte un épaulement intérieur annulaire 13C sur lequel est bridé, par exemple par des vis 13D, le tube de la partie 12A quand les deux parties 12A et 13A sont emboîtées l'une dans l'autre. Dans cette réalisation, les collerettes 13A et 13B sont espacées l'une de l'autre suivant l'axe A et délimitent un espace annulaire dans lequel est monté le secondaire du transformateur. Un joint torique 14 est disposé entre les deux tubes des parties 12A et 12B pour assurer une étanchéité de l'assemblage.

La construction du support métallique annulaire 12 en deux parties 12A et 12B qui s'emboîtent l'une dans l'autre permet d'assurer une bonne tenue mécanique, que le transformateur soit situé à l'interface ou en extrémité de chambre, ainsi qu'une bonne étanchéité au gaz d'isolation sous une pression de quelques bars dans la chambre de coupure.

Le secondaire du transformateur est disposé autour du primaire 12 dans l'air, et peut être formé par des bobines de Rogowski ou par un cristal de Faraday. Comme indiqué plus haut, chaque bobine de Rogowski telle que 15 ou le cristal de Faraday (non illustré) est inséré d'abord sur le tube de l'une des parties 12A ou 12B en l'entourant avec un faible jeu et le tube de l'autre partie du primaire rapporté de telle façon que le secondaire se trouve encastré entre les collerettes 13A et 13B du primaire. Le circuit opto-électronique 16 associé au secondaire du transformateur peut avantageusement être disposé dans l'air à proximité du secondaire dans l'espace annulaire entre les collerettes 13A et 13B, et un carter de protection 17 amovible en tôle métallique peut être fixé sur la collerette 13A ou 13B de manière à fermer l'espace annulaire pour protéger le secondaire et son circuit opto-électronique de l'environnement extérieur. Dans le cas particulier de l'utilisation d'un cristal de Faraday comme circuit secondaire, le circuit associé au secondaire peut ne comprendre que des moyens purement optiques reliés par fibres optiques à des moyens électroniques disposés au sol, et la partie électronique du circuit opto-électronique global n'est alors pas soumise au potentiel de la haute tension.

Dans la construction du disjoncteur colonne de la figure 1, le transformateur de courant électronique est disposé à l'interface entre le tube 2 de la chambre de coupure et la colonne support 9 et est traversé par la tige de manoeuvre 6. Plus particulièrement, la collerette 13A est fixée coaxialement par des vis ou analogue à la collerette 8 et la collerette 13B est fixée coaxialement par des vis ou analogues à la collerette 11. L'étanchéité au gaz de l'interface entre le tube 2 et la colonne support 9 est assurée par un joint torique 18 disposé entre les collerettes 13A et 8 et par un autre joint torique 19 disposé entre les collerettes 13B et 11. Dans cette construction, la collerette 13B sert de prise de courant pour le disjoncteur et le tube et la colonne communiquent entre eux à travers le support annulaire 12 qui est donc traversé par le gaz d'isolation.

La figure 2 montre une autre construction d'un disjoncteur selon l'invention dans laquelle le transformateur de courant électronique est disposé à l'extrémité libre de la chambre de coupure 1. Plus particulièrement, le tube 2 formant la chambre de coupure a son extrémité munie d'une bride annulaire métallique 20 sur laquelle est fixée coaxialement la collerette 13A du support 12. La collerette 13B sert de prise de courant pour le disjoncteur et a son espace annulaire intérieur qui est fermé de façon étanche au gaz par un couvercle 21.

La figure 3 montre une autre construction d'un disjoncteur selon l'invention dans laquelle le transformateur de courant électronique est disposé à l'interface entre la chambre de coupure 1 et un carter 22 métallique renfermant une résistance de fermeture 23. Cette construction correspond plus particulièrement à un montage en T de deux disjoncteurs sur une colonne support, l'axe A du tube 2 s'étendant horizontalement perpendiculairement à la colonne support. Sur la figure 3, on voit que la bride annulaire métallique 20 montée à l'extrémité du tube 2 est fixée coaxialement à la collerette 13A du support 12 et la collerette 13B du support 12 est fixée coaxialement à une bride annulaire métallique 24 prévue sur le carter 22. La collerette 13B sert encore de prise de courant pour le disjoncteur et le carter 22 et le tube 2 communiquent entre eux à travers le support annulaire 12 traversé par le gaz d'isolation. Le support 12 interposé de façon étanche entre le carter 22 et le tube 2 est également traversé par un conducteur électrique 30 qui s'étend dans le gaz d'isolation entre la résistance de fermeture 23 dans le carter 22 et un contact dans le tube 2.

Selon l'invention, un transformateur peut également être disposé à l'interface d'une chambre de coupure et d'un carter de raccordement de deux disjoncteurs montés en T sur le dessus d'une colonne support. Sur la figure 5, dans une telle configuration de disjoncteurs en T, un carter 31 raccorde les chambres de coupure 1A et 1B des deux disjoncteurs et surmonte une colonne isolante support 32, ces chambres s'étendant perpendiculairement à la colonne support 32 de part et d'autre du carter 31. De même que pour les réalisations montrées aux figures précédentes, chaque transformateur de courant comprend un support annulaire 12 formant le primaire, un secondaire 15 entourant le primaire 12, et un carter de protection 17 renfermant le circuit optoélectronique avec le secondaire. Les primaires des deux transformateurs de courant sont interposés de façon étanche d'une part entre la chambre de coupure 1A et le carter 31 et d'autre part entre le carter 31 et la chambre de coupure 1B.

Ainsi la conception du transformateur de courant électronique dans un disjoncteur selon l'invention rend ce transformateur modulaire et adaptable à de nombreuses configurations de montage sans compromettre ses performances.

Dans le disjoncteur colonne des figures 1 et 2, les signaux de mesure récupérés par le circuit opto-électronique 16 peuvent être conduit au sol par des fibres optiques non représentées guidées à l'extérieur de la colonne support 9 et/ou du tube formant la chambre de coupure. Sur la figure 4, ces fibres optiques 24 sont guidées vers le sol par l'intérieur d'un isolateur colonne 26 disposé parallèlement à la colonne support de la chambre de coupure 1 du disjoncteur.

## Revendications

1. Un disjoncteur haute tension monophasé comprenant au moins une chambre de coupure (1, 1A, 1B) formée par un tube (2) isolant qui s'étend selon une direction axiale (A) et est rempli d'un gaz d'isolation, comportant pour au moins une chambre de coupure un transformateur de courant qui comprend un primaire et un secondaire, le secondaire (15) étant disposé dans l'air autour du primaire à une extrémité dudit tube (2), le primaire étant au potentiel électrique haute tension de la phase et le secondaire (15) étant soumis à un potentiel haute tension quasiment égal à celui du primaire, **caractérisé en ce que** ledit primaire est constitué d'un support annulaire métallique (12) fixé à une bride annulaire métallique (5, 20), ladite bride annulaire étant disposée à une extrémité dudit tube (2) et électriquement reliée à un contact (4) du disjoncteur, et **en ce que** l'espace annulaire intérieur dudit support (12) est en communication avec le volume dudit tube (2) pour être rempli du même gaz d'isolation en réalisant une étanchéité entre ce gaz et l'atmosphère extérieure.

2. Le disjoncteur selon la revendication 1, dans lequel ledit support annulaire (12) comprend une partie annulaire (12A) qui comporte une collerette extérieure (13A), ladite collerette étant fixée de façon coaxiale à ladite bride annulaire (5, 20).

3. Le disjoncteur selon la revendication 2, dans lequel ledit support annulaire (12) comprend une autre partie annulaire (12B) qui s'emboîte coaxialement et de façon étanche dans ladite partie annulaire (12A).

4. Le disjoncteur selon la revendication 3, dans lequel chacune des deux parties annulaires (12A, 12B) comporte un tronc cylindrique creux, ladite autre partie annulaire (12B) étant munie à une extrémité d'une autre collerette extérieure (13B) pouvant servir de prise de courant.

5. Le disjoncteur selon la revendication 4, dans lequel ledit secondaire (15) est associé à un circuit optoélectronique et est disposé avec ce dernier dans l'espace annulaire extérieur situé entre les deux collerettes extérieures (13A, 13B) dudit support annulaire (12), ledit espace annulaire extérieur étant fermé par un carter amovible (17).

6. Le disjoncteur selon l'une des revendications 1 à 5, dans lequel ledit secondaire (15) est constitué de bobines de Rogowski ou d'un cristal de Faraday.

7. Le disjoncteur selon l'une des revendications 1 à 6, dans lequel le tube (2) qui loge la chambre de coupure est monté coaxialement sur une colonne support (9), le support annulaire (12) étant interposé de façon étanche entre ledit tube et ladite colonne support, le tube (2) et la colonne (9) communiquant à travers ledit support annulaire.

8. Le disjoncteur selon la revendication 7, dans lequel ledit support annulaire (12) est traversé par une tige de manoeuvre (6) isolante qui s'étend dans le gaz d'isolation entre ledit tube (2) et ladite colonne support (9) et qui peut déplacer un contact (4) du disjoncteur.

9. Le disjoncteur selon l'une des revendications 1 à 6, comprenant une résistance de fermeture (23) et dans lequel ledit support annulaire (12) est interposé de façon étanche entre un carter (22) de ladite résistance de fermeture et le tube (2) formant la chambre de coupure, le carter et le tube communiquant à travers le support annulaire.

10. Le disjoncteur selon l'une des revendications 1 à 6, dans lequel les deux chambres de coupures (1A,1B) sont raccordées en T à une colonne support (32) par l'intermédiaire d'un carter de raccordement (31), et dans lequel un support annulaire (12) est interposé de façon étanche entre chaque chambre de coupure et ledit carter de raccordement.

## Patentansprüche

1. Einphasen-Hochspannungsschalter, umfassend mindestens eine Trennkammer (1, 1A, 1B), welche durch ein isolierendes Rohr (2) gebildet ist, das sich entlang einer axialen Richtung (A) erstreckt und mit einem Isolationsgas gefüllt ist, welcher für mindestens eine Trennkammer einen Stromwandler aufweist, der eine Primärseite und eine Sekundärseite umfasst, wobei die Sekundärseite (15) in Luft um die Primärseite herum an einem Ende des Rohr (2) angeordnet ist, wobei die Primärseite sich auf dem elektrischen Hochspannungspotenzial der Phase befindet und die Sekundärseite (15) einem Hochspannungspotenzial unterliegt, welches ungefähr gleich dem der Primärseite ist, **dadurch gekennzeichnet, dass** die Primärseite durch eine ringförmige metallische Halterung (12) gebildet ist, welche an einem ringförmigen metallischen Flansch (5, 20) befestigt ist, wobei der ringförmige Flansch an einem Ende des Rohrs (2) angeordnet ist und elektrisch mit einem Kontakt (4) des Schalters verbunden ist, und dass der ringförmige Innenraum der Halterung (12) sich in Verbindung mit dem Volumen des Rohrs (2) befindet, um mit demselben Isolationsgas gefüllt zu sein, wobei eine Dichtigkeit zwischen diesem Gas und der Außenluft realisiert ist

2. Schalter gemäß Anspruch 1, wobei die ringförmige Halterung (12) einen ringförmigen Abschnitt (12A) umfasst, der einen äußeren Kragen (13A) beinhaltet, wobei der Kragen in koaxialer Weise an dem ringförmigen Flansch (5, 20) befestigt ist.

3. Schalter gemäß Anspruch 2, wobei die ringförmige Halterung (12) einen weiteren ringförmigen Abschnitt (12B) umfasst, welcher koaxial und in abdichtender Weise in dem ringförmigen Abschnitt (12A) eingefügt ist.

4. Schalter gemäß Anspruch 3, wobei jeder der zwei ringförmigen Abschnitte (12A, 12B) einen zylindrischen hohlen Rumpf aufweist, wobei der weitere ringförmige Abschnitt (12B) an einem Ende mit einem weiteren äußeren Kragen (13B) versehen ist, welcher als Stromanschluss dienen kann.

5. Schalter gemäß Anspruch 4, wobei die Sekundärseite (15) mit einer optoelektronischen Schaltung verbunden ist und mit der letzteren in dem ringförmigen Außenraum, welcher zwischen den zwei äußeren Kragen (13A, 13B) der ringförmigen Halterung (12) gelegen ist, angeordnet ist, wobei der ringförmige Außenraum durch ein abnehmbares Gehäuse (17) verschlossen ist.

6. Schalter gemäß einem der Ansprüche 1 bis 5, wobei die Sekundärseite (15) durch Rogowski-Spulen oder einen Faraday-Kristall gebildet ist.

7. Schalter gemäß einem der Ansprüche 1 bis 6, wobei das Rohr (2), welches die Trennkammer beherbergt, koaxial an einer Halterungssäule (9) angebracht ist, wobei die ringförmige Halterung (12) in abdichtender 'Weise zwischen dem Rohr und der Halterungssäule angeordnet ist und das Rohr (2) und die Säule (9) über die ringförmige Halterung in verbindung stehen.

8. Schalter gemäß Anspruch 7, wobei die ringförmige Halterung (12) von einem isolierenden Betätigungsschaft (6) durchquert ist, welcher sich in dem Isolationsgas zwischen dem Rohr (2) und der Säulenhalterung (9) erstreckt und welcher einen Kontakt (4) des Schalters verschieben kann.

9. Schalter gemäß einem der Ansprüche 1 bis 6, umfassend einen Schließwiderstand (23) und wobei die ringförmige Halterung (12) in abdichtender Weise zwischen einem Gehäuse (22) des Schließwiderstands und dem Rohr (2), welches die Trennkammer bildet, angeordnet ist, wobei das Gehäuse und das Rohr über die ringförmige Halterung in Verbindung stehen.

10. Schalter gemäß einem der Ansprüche 1 bis 6, wobei die zwei Trennkammern (1A, 1B) T-förmig über ein Verbindungsgehäuse (31) mit einer Halterungssäule (32) verbunden sind, und wobei eine ringförmige Halterung (12) in abdichtender Weise zwischen jeder Trennkammer und dem Anschlussgehäuse angeordnet ist.

## Claims

1. A single phase, high voltage circuit-breaker comprising at least one interrupting chamber (1, 1A, 1B) formed by an insulating tube (2) extending in an axial direction (A) and filled with an insulation gas, incorporating for at least one interrupting chamber a current transformer comprising a primary and a secondary, the secondary.(15) being placed in air around the primary at one end of said tube (2), the primary being at the high voltage electrical potential of the phase and the secondary (15) being subject to a high voltage potential quasi-equal to that of the primary, **characterized in that** said primary is constituted by a metallic, annular support (12) fixed to a metallic, annular flange (5, 20), said annular flange being located at one end of said tube (2) and electrically connected to a contact (4) of the circuit-breaker, and that the inner, annular space of said support (12) communicates with the volume of said tube (2) in order to be filled with the same insulation gas by effecting a seal between said gas and the external atmosphere.

2. The circuit-breaker according to claim 1, wherein said annular support (12) comprises an annular portion (12A) having an external collar (13A), which is coaxially fixed to said annular flange (5, 20).

3. The circuit-breaker according to claim 2, wherein said annular support (12) comprises another annular portion (12B), which is fitted coaxially and tightly into said annular portion (12A).

4. The circuit-breaker according to claim 3, wherein each of the two annular portions (12A, 12B) has a hollow, cylindrical member, said other annular portion (12B) being provided at one end with another external collar (13B) which can serve as a power outlet.

5. The circuit-breaker according to claim 4, wherein said secondary (15) is associated with an optoelectronic circuit and is positioned with the latter in the external, annular space between the two external collars (13A, 13B) of said annular support (12), said external, annular space being sealed by a detachable casing (17).

6. The circuit-breaker according to one of the claims 1 to 5, wherein said secondary (15) is constituted by Rogowski coils or a Faraday crystal.

7. The circuit-breaker according to one of the claims 1 to 6, wherein the tube (2) housing the interrupting chamber is fitted coaxially to a support column (9), the annular support (12) being tightly interposed between said tube and said support column, the tube (2) and column (9) communicating through said annular support.

8. The circuit-breaker according to claim 7, wherein said annular support (12) is traversed by an insulating, operating rod (6) extending into the insulation gas between said tube (2) and said support column (9) and which is able to displace a contact (4) of the circuit-breaker.

9. The circuit-breaker according to one of the claims 1 to 6, comprising a closure resistor (23) and in which said annular support (12) is tightly interposed between a casing (22) of said closure resistor and the tube (2) forming the interrupting chamber, the casing and the tube communicating through the annular support.

10. The circuit-breaker according to one of the claims 1 to 6, wherein the two interrupting chambers (1A, 1B) are T-connected to a support column (32) by means of a connecting casing (31) and wherein an annular support (12) is tightly interposed between each interrupting chamber and said connecting casing.
